# EUROPÄISCHE PATENTSCHRIFT

(11) **EP 0 329 119 B1**
(45) Veröffentlichungstag und Bekanntmachung des Hinweises auf die Patenterteilung: **16.09.1992**
(21) Anmeldenummer: 89102615.5
(22) Anmeldetag: 16.02.1989
(51) Int. Cl.: A47F 3/00, A47B 3/04

(54) **Vitrine zur Aufbewahrung und/oder zur Zurschaustellung von Gegenständen**
Show case for preserving and/or displaying articles
Vitrine pour la préservation et la présentation d'articles

(30) Priorität: 19.02.1988 DE 3805212
(43) Veröffentlichungstag der Anmeldung: 23.08.1989
(73) Patentinhaber: Glasbau Hahn GmbH & Co. KG, D-60314 Frankfurt (DE)
(72) Erfinder: Seidel, Klaus, D-3000 Hannover 21 (DE); Fischer, Klaus, D-6369 Niederdorfelden (DE); Hahn, Till Heinrich, D-6000 Frankfurt/Main 60 (DE)
(74) Vertreter: Reichel, Wolfgang, Dipl.-Ing.

(56) Entgegenhaltungen:
- DE-C- 280 539
- FR-A- 1 153 408
- FR-A- 2 459 637
- US-A- 3 650 039

## Beschreibung

Die Erfindung betrifft eine Vitrine zur Aufbewahrung und/oder zur Zurschaustellung von Gegenständen, deren Wände, deren Boden und deren Deckelkonstruktion den Vitrineninnenraum mehr oder weniger luftdicht umschießen, um diese Gegenstände gegenüber Staub und Umwelteinflüssen aller Art zu schützen. In der Praxis ist jedoch bei jeder Vitrine, sei sie auch noch so gut abgedichtet, damit zu rechnen, daß infolge Luftdruck- und/oder Temperaturschwankungen in der Vitrine sowie deren Umgebung Luft und auch Staub in das Vitrineninnere gelangen. Insbesondere bei den beim Wechsel zwischen Hoch- und Tiefdruckfronten auftretenden Luftdruckänderungen "atmet" jede Vitrine bis zu 1/10-tel ihres Volumens ein.

Um die Gegenstände in Vitrinen vor Klimaschwankungen zu schützen oder um eine bestimmte Temperatur im Inneren von Vitrinen aufrechtzuerhalten, ist es zwar bekannt, Vitrinen an eine Klimaanlage anzuschließen. Solche Anlagen sind jedoch einerseits sehr teuer und lohnen nur bei sehr teueren Exponaten und verhindern andererseits nicht, daß mit der Luft schädliche Gase in den Vitrineninnenraum gelangen und die Exponate angreifen. Zudem hat sich gezeigt, daß systembedingte kräftige Luftströmungen wiederum bei bestimmten Objekten schädliche Auswirkungen haben können. Ferner müssen die an derartige Klimaanlagen angeschlossenen Vitrinen stationär aufgestellt werden, in der Regel entlang von Wänden.

Die FR-A-1 153 408 beschreibt ferner eine Schaufenstervitrine, in der entweder im Sockel- oder Deckelbereich ein Ventilator vorgesehen ist, der in der kalten Jahreszeit ein Beschlagen des Vitrineninnenraums verhindern soll. Der Ventilator saugt (kalte) Umgebungsluft durch ein Staubfilter ein. Bekanntermaßen verursachen Ventilatoren Geräusche, so daß diese Lösung zur Verhinderung des Beschlagens bei Schaufenstervitrinen wohl akzeptabel ist, jedoch z.B. für Museumsvitrinen kaum möglich ist. Auch bei kleinen Ventilatoren entsteht eine beträchtliche Luftströmung, und der Energiebedarf verursacht nicht vernachlässigbare Kosten.

Der Erfindung liegt daher die Aufgabe zugrunde, eine Vitrine derart auszubilden, daß die darin befindlichen Objekte mit geringstmöglichem technischen Aufwand und Kostenaufwand vor Umwelteinflüssen geschützt sind. Ferner sollte die Vitrine nachrüstbar und an keinen festen Standort gebunden sein.

Diese Aufgable wird durch den Gegenstand der unabhängigen Patentansprüche 1 und 2 gelöst.

Bevorzugte Merkmale der Erfindung sind gegenstand der abhängigen Ansprüche 3 bis 11.

Im einfachsten Fall gemäß Anspruch 2 erfolgt der Luftzustrom in die Vitrine aufgrund des Druckanstiegs der Umgebung selbsttätig über die Filtereinrichtungen an einer Belüftungsstelle, die bewirken, daß die Luft nicht mehr durch die Dichtungen des weitgehend abgedichteten Vitrinenraums, sondern durch das Filter gereinigt einströmt. Beim Druckabfall in der Umgebung der Vitrine oder z.B. einem Temperaturanstieg im Inneren der Vitrine beim Einschalten der Vitrinenbeleuchtung gibt die Vitrine die bereits zuvor gereinigte Luft aus dem Inneren wieder an die Umgebung ab. Die notwendigen Installationen für eine solche selbstatmende Vitrine sind sehr kostengünsig und einfach anbringbar. So können im Vitrinenboden beispielsweise Be- und Entlüftungsstutzen angebracht werden, wobei im Belüftungsstutzen ein Filtereinsatz mit einem davor befindlichen Einlaßventil und im Entlüftungsstutzen ein Auslaßventil vorgesehen sind.

Känn eine Vitrine weniger gut abgedichtet werden, erfolgt eine Zwangsbelüftung der Vitrine gemäß Patentanspruch 1 - wiederum über die Filtereinrichtungen. Bei dieser Zwangebelüftung wird eine Quelle verwendet, in der die Luft entweder komprimiert vorliegt, komprimiert oder ventiliert wird, bevor sie der Vitrine zugeführt wird. Eine hierzu verwendete Pumpe oder Ventilatoreinrichtung ist dabei so eingestellt, daß sie den Innenraum der Vitrine gegenüber der Umgebung auf geringem Überdruck hält und nur sehr kleine Luftvolumina fördert, die der bei einem starken Luftdruckabfall oder -anstieg von der Vitrine "geatmeten" Volumenmenge pro Zeiteinheit entspricht. Die Quelle fördert demnach nur die kleinste Luftmenge, die notwendig ist, um auch bei stärksten klimatischen Schwankungen eine ausreichende gereinigte Luftmenge zuzuführen, so daß keine ungereinigte Luft eindringen känn. Auch bei großen Vitrinen reichen für diese Zwecke einfache, preisgünstige und ruhiglaufende kleine Pumpen aus, so daß sowohl die Installations- als auch die Betriebskosten äußerst gering sind.

Sowohl bei der selbstatmenden als auch bei der zwangsweise belüfteten Vitrine ist es aufgrund des geringen Luftdurchsatzes nur selten notwendig, die Filter auszutauschen. Zweckmäßigerweise werden hierfür aufschraubbare Standardfilter, beispielsweise gebräuchliche Gasmaskenfilter, verwendet, die schnell und einfach auf Belüftungsstutzen aufschraubbar sind, welche in einer der Gehäusewandungen vorgesehen sind.

In Verbindung mit einem Druckaufnehmer und einer Steuereinheit können die Pumpen nur jeweils dann eingeschaltet werden, wenn der Außendruck sich erhöht, so daß die Verschmutzung des Filters in der zwangsbelüfteten Vitrine weiterhin zugunsten seiner Lebensdauer herabgesetzt ist.

Ferner gestattet die erfindungsgemäße zwangsbelüftete Vitrine mit dem äußerst geringen Luftdurchsatz die Möglichkeit einer preisgünstigen Klimatisierung und Luftfeuchtigkeitsregelung im Vitrineninneren durch Anschluß der Pumpe an ein Kühlaggregat bzw. an ein Kühlaggregat in Verbindung mit einem Hygrostaten. Auf diese Weise können Reinigung, Trocknung und Feuchtigkeitsregelung ohne Anschluß an eine teuere Klimaanlage für einzelne Vitrinen einfach und kostengünstig ausgeführt werden.

Wird darüber hinaus eine Drucküberwachungseinrichtung an die Vitrine angeschlossen, so kann die Leistung der Pumpe über eine entsprechende Steuerleitung kontrolliert und eingestellt werden. Darüber hinaus ist es möglich, sowohl einen Ausfall der Pumpe als auch ein unbefugtes Eindringen in die Vitrine, welches ebenfalls zu einem plötzlichen Druckabfall führt, anzuzeigen.

Im folgenden wird die Erfindung anhand der Zeichnungen näher erläutert. Hierbei zeigen:
Fig. 1 die schematische Darstellung eines Ausführungsbeispiels der erfindungsgemäßen Vitrine in Form einer selbstatmenden Vitrine und
Fig. 2 die schematische Darstellung eines Ausführungsbeispiels der erfindungsgemäßen Vitrine in Form einer zwangsbelüfteten Vitrine.

Die in Fig. 1 im Längsschnitt gezeigte selbstatmende Vitrine 1 mit Beleuchtungskasten 2, Vitrinensockel 3 und transparentem Vitrinenkörper 4 aus Glas oder anderem transparenten Material weist eine Be- und eine Entlüftungsstelle (B bzw. E) auf. Das Innere des Vitrinenkörpers ist beispielsweise mittels Profildichtungen weitgehend abgedichtet. Daneben ist eine Verklebung der Verbindungsstellen möglich, wobei es in jedem Fall vorteilhaft ist, Materialien mit gleichen thermischen Ausdehnungskoeffizienten für den Vitrinenkörper 4 zu verwenden. An der Be- und Entlüftungsstelle sind im Boden des Vitrinenkörpers 4 jeweils Stutzen 5 und 6 angesetzt, wobei im Belüftungsstutzen 5 ein Staub- und/oder Gasschutzfilter 7 sowie ein Einlaßmembranventil 8 vorgesehen sind und der U-förmig gebogene Entlüftungsstutzen 6 ein entsprechendes Auslaßmembranventil 9 aufweist. Durch die Trennung von Be- und Entlüftungsstelle kann das Filter weitgehend geschont werden, so daß seine Lebensdauer vergrößert ist.

Der Belüftungsstutzen 5 ist so ausgebildet, daß preisgünstige im Handel erhältliche Standardkombinationsfilter auf den Stutzen aufgeschraubt bzw. aufgesteckt werden können, so daß der Filteraustausch schnell und unproblematisch erfolgen kann.

Bei Luftdruckschwankungen der Umgebung und auch bei davon abhängigen Temperaturschwankungen wird dem Vitrineninneren entweder eine entsprechende Menge gereinigter Luft über das Filter zugeführt oder es strömt eine entsprechende Luftmenge aus der Entlüftungsstelle aus. Auch bei einer sehr gut abgedichteten Vitrine ist es durchaus mit einer Luftumwälzung von etwa 50 Prozent des Gesamtvolumens im Monat zu rechnen, so daß die Filtermaßnahme, die Staub und schädliche Stoffe wie beispielsweise Schwefelwasserstoff wegfiltert, von großer Wirkung ist und ein Verstauben und Anlaufen ausgestellter Objekte über Jahre vermieden werden kann. Der Wechsel der Filter ist aufgrund des geringen Filterdurchsatzes nur etwa alle ein bis zwei Jahre erforderlich, so daß die Luftreinigungskosten (ca. 10 bis 50 DM pro Filter) und der Bedienungsaufwand äußerst gering sind. Auch der Arbeitsaufwand sowie die Kosten zur gezeigten Installation der Be- und Entlüftungsstellen sind gering.

Die Anbringung und Art des Filters sind andererseits weitgehend beliebig. So kann ein Filter beispielsweise auch auf der Vitrinenoberseite vorgesehen werden. Auch ist es möglich, auf die Entlüftungsstelle zu verzichten.

Die in Fig. 2 gezeigte zwangsbelüftete Vitrine 1′ mit Sockel 3, transparentem Vitrinenkörper 4 und Beleuchtungskörper 2 weist eine Belüftungspumpe 10 auf, die unter der Bodenplatte des Vitrinenkörpers angebracht ist und in den Sockel hineinragt. Es handelt sich bei dieser Pumpe um eine preisgünstige Pumpe geringer Leistung, die über eine entsprechende Luftleitung an einen Belüftigungsstutzen 5′ angeschlossen ist und über diesen, der wiederum ein Staubund Gasschutzfilter 7 enthält, gereinigte Luft in das Vitrineninnere pumpt.

Eine solche Zwangsbelüftung eignet sich insbesondere für Vitrinenkörper, die nur sehr ungenügend oder schwerlich abzudichten sind. Die Pumpe benötigt nur eine sehr geringe Förderleistung, die vorzugsweise auf das Volumen pro Zeiteinheit eingestellt wird, das bei einem schnellen Luftdruckanstieg von allein in die Vitrine strömen würde. Bei einem angenommenen maximalen Luftdruckanstieg von ca. 7 Hektopascal entspräche dies etwa 7 Liter Luft pro Stunde für eine Vitrine mit 1000 Liter Luftvolumen. Ein Fördervolumen von ca. 10 Liter pro Stunde wäre demnach völlig ausreichend. Durch die Pumpe wird im Vitrineninneren stets ein geringer Überdruck gegenüber der Umgebung erzeugt, so daß Staub und schädliche Gase nicht in den Innenraum der Vitrine gelangen können und die Luftzufuhr ausschließlich über das Filter erfolgt. Andererseits können durch den geringen Überdruck auch das Vitrinenklima beeinträchtigende Absonderungen von Auskleidungs- und Dekorationsmitteln des Vitrineninnenraums nach außen abgeführt werden.

Die Pumpe 10 kann elektrisch an dieselbe Anschlußleitung angeschlossen werden wie die übrigen Installationen der Vitrine, d.h. beispielsweise deren Beleuchtungseinrichtung. Abweichend von der dargestellten Lösung ist es auch möglich, die Pumpe im Beleuchtungskasten oder auf der Rückseite einer nicht freistehenden Vitrine unterzubringen. Auch kann die Pumpe außerhalb der Vitrine aufgestellt und nur über einen Verbindungsschlauch mit dieser gekoppelt werden. Wegen der geringen aufzuwendenden Leistung ist es möglich, bei einer solchen Anordnung gegebenenfalls mehrere Vitrinen mit einer einzigen Pumpe zwangszubelüften.

Anstelle der Luftpumpe kann auch ein Ventilator verwendet werden, oder es kann ein Vorratsbehälter, der gereinigte Luft oder ein neutrales Gas unter hohem Druck enthält, über ein Druckreduzierventil an den Vitrineninnenraum angeschlossen werden.

Die erfindungsgemäße, zwangsbelüftete Vitrine kann vorteilhaft zu einer Vitrine mit regulierbarem Klima oder Trockenklima erweitert werden. Um ein besonderes "trockenes", die chemischen Reaktionen an Metallobjekten verlangsamendes Klima in der Vitrine zu erzeugen, wird diese weitgehend abgedichtet. Außerhalb der Vitrine wird ein Kühlaggregat aufgestellt, dem Luft über ein Filter zugeführt wird. Die abgekühlte "getrocknete" Luft wird mit Hilfe einer Pumpe, und ensprechende Luftzuleitungen in das Innere des Vitrinenkörpers geleitet. Erwärmt sich hierbei die Luft wieder auf Zimmertemperatur, so ist ihre relative Luftfeuchtigkeit äußerst gering, so daß zeitaufwendige Konservierungsarbeiten an bestimmten feuchtigkeitsempfindlichen Objekten völlig entfallen. Die Luftfilterung kann auch bei dieser erweiterten Lösung mit Lufttrocknung im Anschluß an die Pumpe erfolgen. Die Pumpe und der Gefrierschrank müssen in jedem Fall nur sehr geringe Leistungen erbringen.

Wird für Ausstellungsobjekte eine bestimmte konstante Luftfeuchtigkeit benötigt, so kann die erfindungsgemäße, zwangsbelüftete Vitrine mit Hilfe eines Hygrostaten und eines Kühlschrankes zu einer Vitrine mit geregelter Luftfeuchtigkeit erweitert werden. Hierzu wird einem Kühlschrank durch ein seitlich angebrachtes Gas- und Staubschutzfilter gereinigte Luft zugeführt und durch ein im Kühlschrank befindliches Wasser enthaltendes Gefäß geleitet. Mit Hilfe einer kleinen an den Kühlschrank angeschlossenen Pumpe wird der Vitrine über den Hygrostaten wiederum gereinigte Luft zugeführt. Der Hygrostat befindet sich in einem kleinen Meßraum, dessen Luftfeuchtigkeit der im Vitrineninneren entspricht. Bei zu hoher Luftfeuchtigkeit schaltet der Hygrostat den Kühlschrank ein, bei zu geringer entsprechend ab. Auch für diese Weiterbildung der erfindungsgemäßen zwangsbelüfteten Vitrine sind die Installationskosten sowie die Betriebskosten wegen des geringen Luftdurchsatzes äußerst gering. Die Pump und Kühlleistung sind wiederum sehr gering.

Um ein Ausfallen der Pumpe einer zwangsbelüfteten Vitrine mit oder ohne Klimaregelung festzustellen, kann eine Drucküberwachungseinrichtung in Form eines Druckaufnehmers, der bei plötzlichem Druckabfall ein Signal abgibt, an die Vitrine angeschlossen werden. Hierbei sollte die Pumpe den Innenraum der Vitrine auf einem stärker erhöhten Innendruck halten, damit die Drucküberwachungseinrichtung bei einem Druckabfall zuverlässig anspricht. Vorzugsweise regelt die Drucküberwachungseinrichtung über eine vorgesehene Steuerleitung zur Belüftungspumpe deren Leistung, so daß innerhalb des Vitrinenraums stets ein vorbestimmter Luftdruck herrscht. Ein Druckabfall unter einen vorbestimmten Wert wird von der Drucküberwachungseinrichtung erkannt und über eine an diese angeschlossene Schalteinrichtung weitergegeben, die beispielsweise über eine entsprechend vorgesehene Leitung in einer Zentrale eine visuelle oder hörbare Anzeige auslöst, wenn die Pumpe ausfällt. Darüber hinaus ist von Vorteil, daß ein unbefugtes, ebenfalls zu einem plötzlichen Druckabfall führendes Öffnen der Vitrine gleichfalls signalisiert wird, so daß gegebenenfalls teuere andere Überwachungssysteme entfallen können und es ausreicht, an die genannte Schalteinrichtung eine entsprechende Alarmleitung anzuschließen.

Neben der Möglichkeit, den Luftdruck im Inneren der Vitrine zu kontrollieren, kann auch der Außendruck mittels eines Druckaufnehmers gemessen werden. Der Meßwert wird einer mit der Pumpe bzw. einer Ventilatoreinrichtung oder auch dem Ventil eines Vorratsbehälters verbundenen Steuereinrichtung zugeführt, die die Luftzufuhr durch diese Einrichtung nur bei einem Anstieg des Außendrucks einleitet. Wird ein Stickstoff- oder Argonbehälter über ein Mischoder Druckreduzierventil und entsprechende Zufuhrleitungen an die Vitrine angeschlossen, so können diese Gase zur gezielten Konservierung und Schädlingsbekämpfung eingesetzt werden. Gegebenenfalls können auch andere Gase oder gasartige Zusätze für diesen Zweck zugeführt werden.

## Patentansprüche

1. Vitrine zur Aufbewahrung und/oder zur Zurschaustellung von Gegenständen, deren wände, deren Boden und deren Deckelkonstruktion einen Vitrinenraum umschließen, der mehr oder weiniger luftdicht umschlossen wird, wobei eine Luft fördernde Einrichtung (10) vorgesehen ist, die an die Vitrine angeschlossen ist und in diese einen Luftzustrom zur zwangsweisen Belüftung einleitet, wobei Filtereinrichtungen (7) vorgesehen sind, über die der Luftzustrom in den Vitrinenraum geleitet wird, und daß die Förderleistung der die Luft fördernde Einrichtung (10) auf Werte eingestellt ist, die auch bei stärksten klimatischen Schwankungen in der Umgebung, die sonst eine Einströmung ungereinigter Luft in den Vitrinenraum bewirken würden, den Vitrinenraum gegenüber der Umgebung auf geringem Überdruck halten.

2. Vitrine zur Aufbewahrung und/oder zur Zurschaustellung von Gegenständen, deren wände, deren Boden und deren Deckelkonstruktion einen Vitrinenraum umschließen, der weitgehend abgedichtet ist und wobei eine Filtereinrichtung (7) an einer an der Vitrine vorgesehenen Belüftungsstelle (B) angebracht ist, so daß bei klimatischen Schwankungen der Vitrinenumgebung Umgebungsluft nicht mehr durch die Dichtungen des Vitrinenraums, sondern gereinigt durch die Belüftungsstelle (B) mit Filtereinrichtung (7) einströmt.

3. Vitrine nach Anspruch 1 oder 2,
**dadurch** **gekennzeichnet,**
daß die Filtereinrichtungen (7) ein Staub- und/oder Gasschutzfilter aufweisen, das an einem Belüftungsstutzen (5, 5′) anbringbar ist, der an der Vitrine vorgesehen ist.

4. Vitrine nach Anspruch 2 oder 3,
**dadurch** **gekennzeichnet**,
daß am Belüftungsstutzen (5) ferner ein Ventil (8) vorgesehen ist, das nur den Luftzustrom in das Vitrineninnere zuläßt, und daß ein weiterer als Auslaßventil ausgebildeter Stutzen (6, 9) zur Entlüftung der Vitrine vorgesehen ist.

5. Vitrine nach Anspruch 1 oder 3,
**dadurch** **gekennzeichnet,**
daß die Luft fördernde Einrichtung (10) anstelle von Luft andere Gase zuführt.

6. Vitrine nach Anspruch 1 oder 2,
**dadurch** **gekennzeichnet**,
daß als die Luft fördernde Einrichtung eine Pumpe (10) verwendet wird, die wahlweise im Vitrinensockel (3) oder im Beleuchtungskasten (2) der Vitrine angeordnet ist.

7. Vitrine nach Anspruch 6,
**dadurch** **gekennzeichnet**,
daß der Luftdruck in der Umgebung der Vitrine mittels eines Druckaufnehmers gemessen wird, dessen Meßwert einer an die Pumpe (10) angeschlossenen Steuereinrichtung zugeführt wird, die die Pumpe nur bei Erhöhung des Luftdrucks einschaltet.

8. Vitrine nach Anspruch 6,
**dadurch** **gekennzeichnet**,
daß die Filtereinrichtungen (7) wahlweise auf der Zuluftoder Abluftseite der Pumpe (10) vorgesehen sind.

9. Vitrine nach Anspruch 6,
**dadurch** **gekennzeichnet**,
daß die Pumpe (10) Luft, deren Luftfeuchtigkeit mit Hilfe einer Kühleinrichtung eingestellt und/oder geregelt wird, in das Vitrineninnere pumpt.

10. Vitrine nach Anspruch 6,
**dadurch** **gekennzeichnet**,
daß eine Drucküberwachungseinrichtung vorgesehen ist, die den Druck im Inneren der Vitrine (1′) feststellt und ihn über eine Steuerleitung korrigiert, die an die Pumpe (10) angeschlossen ist, und daß die Drucküberwachungseinrichtung eine Vorrichtung aufweist oder mit dieser verbunden ist, welche einen plötzlichen Druckabfall signalisiert.

11. Vitrine nach Anspruch 1 oder 5,
**dadurch** **gekennzeichnet**,
daß die zwangsweise Luftzufuhr mittels eines an das Vitrineninnere über Luftzufuhrleitungen und ein Druckreduzierventil angeschlossenen Behälters erfolgt, in dem gereinigte Luft oder ein anderes Gas unter starkem Überdruck enthalten sind.

## Claims

1. A showcase for preserving and/or displaying articles and whose walls, base and roof construction enclose a showcase area which is enclosed in a more or less airtight fashion, an air-conveying device (10) being provided which is connected to the showcase, introducing an airflow into said showcase, providing an automatic air supply, filter devices (7) being provided through which the airflow is passed into the showcase area, the flow rate of the air-conveying device (10) being set at values which keep the showcase area at a slight excess pressure relative to the surrounding environment, even during the most violent climatic fluctuations in the environment, which would otherwise cause an inflow of unpurified air into the showcase area.

2. A showcase for preserving and/or displaying articles and whose walls, base and roof construction enclose a showcase area which is substantially sealed off, a filter device (7) being connected to an air inlet point (B) provided on the showcase so that, upon climatic fluctuations in the surroundings of the showcase, surrounding air no longer flows in through the seals of the showcase area, but in a purified manner through the air inlet point (B) with filter device (7).

3. A showcase according to Claim or 2, characterised in that the filter devices (7) have a dust or gas filter which may be connected to an air inlet nozzle (5, 5′) provided on the showcase.

4. A showcase according to Claim 2 or 3, characterised in that there is further provided on the air inlet nozzle (5) a valve (8) which admits only the air inlet flow into the interior of the showcase, and in that a further nozzle (6, 9) designed as an outlet valve is provided for air removal from the showcase.

5. A showcase according to Claim 1 or 3, characterised in that the air-conveying device (10) supplies gases other than air.

6. A showcase according to Claim 1 or 2, characterised in that there is used as an air-conveying device a pump (10), which may be located alternatively in the pedestal (3) of the showcase or in the illumination case (2) of the showcase.

7. A showcase according to Claim 6, characterised in that the air pressure in the environment of the showcase is measured by means of a pressure sensor, whose measurement value is passed to a control device connected to the pump (10), said control device switching on the pump only when there is an increase in air pressure.

8. A showcase according to Claim 6, characterised in that the filter devices (7) may be disposed alternatively on the air inlet or on the air outlet side of the pump (10).

9. A showcase according to Claim 6, characterised in that the pump (10) pumps into the interior of the showcase air whose moisture content is set and/or regulated by means of a cooling apparatus.

10. A showcase according to Claim 6, characterised in that there is provided a pressure-monitoring device which ascertains the pressure in the interior of the showcase (1′) and corrects it via a control line connected to the pump (10), and in that the pressure-monitoring device comprises or is connected to a device which gives indication of a sudden pressure drop.

11. A showcase according to Claim 1 or 5, characterised in that the automatic air supply is effected by means of a container connected to the interior of the showcase by air supply pipes and a pressure-reducing valve, purified air or another gas being contained at high pressure in said container.

## Revendications

1. Vitrine pour la conservation et/ou la présentation d'objets dont les parois, le fond et le couvercle enferment un espace de vitrine qui est entouré de manière plus ou moins étanche à l'air, un dispositif (10) acheminant de l'air étant prévu, dispositif qui est raccordé à la vitrine et amène dans cette dernière un courant d'air pour une aération forcée, des dispositifs de filtration (7) étant prévus par l'intermédiaire desquels le courant d'air est amené dans l'espace de vitrine et le débit du dispositif (10) acheminant l'air étant réglé à des valeurs qui maintiennent l'espace de vitrine à une légère surpression par rapport à l'environnement même en cas de variations climatiques les plus fortes dans l'environnement qui provoqueraient sinon une arrivée d'air non épuré.

2. Vitrine pour la conservation et/ou la présentation d'objets dont les parois, le fond et le couvercle enferment un espace de vitrine qui est largement étanche, un dispositif de filtration (7) étant monté en un point d'aération (B) prévu sur la vitrine, si bien qu'en cas de variations climatiques de l'environnement de la vitrine, l'air environnant pénètre non plus par les joints de l'espace de vitrine mais épuré par le point d'aération (B) équipé du dispositif de filtration (7).

3. Vitrine selon la revendication 1 ou 2, caractérisée en ce que les dispositifs de filtration (7) présentent un filtre à poussière et/ou antigaz qui peut être monté sur une tubulure d'aération (5, 5′) qui est prévue sur la vitrine.

4. Vitrine selon la revendication 2 ou 3, caractérisée en ce que la tubulure d'aération (5) comporte de plus une soupape (8) qui n'admet que l'arrivée d'air à l'intérieur de la vitrine et en ce qu'il est prévu une autre tubulure (6, 9) réalisée sous forme de soupape de sortie pour la désaération de la vitrine.

5. Vitrine selon la revendication 1 ou 3, caractérisée en ce que le dispositif (10) acheminant l'air amène d'autres gaz au lieu d'amener de l'air.

6. Vitrine selon la revendication 1 ou 2, caractérisée en ce que le dispositif acheminant l'air est une pompe (10) qui est disposée au choix dans le socle de vitrine (3) ou dans le coffret d'éclairage (2).

7. Vitrine selon la revendication 6, caractérisée en ce que la pression de l'air dans l'environnement de la vitrine est mesurée à l'aide d'un capteur de pression dont la valeur mesurée est transmise à un dispositif de commande qui est raccordé à la pompe (10) et met la pompe en marche uniquement en cas d'élévation de la pression de l'air.

8. Vitrine selon la revendication 6, caractérisée en ce que les dispositifs de filtration (7) sont prévus au choix sur le côté d'amenée d'air ou sur le côté d'échappement d'air de la pompe (10).

9. Vitrine selon la revendication 6, caractérisée en ce que la pompe (10) pompe à l'intérieur de la vitrine de l'air dont l'humidité est fixée et/ou réglée au moyen d'un dispositif de refroidissement.

10. Vitrine selon la revendication 6, caractérisée en ce qu'il est prévu un dispositif de surveillance de pression qui fixe la pression à l'intérieur de la vitrine (1′) et la corrige par l'intermédiaire d'une conduite de commande qui est raccordée à la pompe (10) et en ce que le dispositif de surveillance de pression présente un dispositif ou est relié audit dispositif qui signale une chute brusque de pression.

11. Vitrine selon la revendication 1 ou 5, caractérisée en ce que l'amenée d'air forcée s'effectue au moyen d'un conteneur qui est raccordé à la vitrine par des conduites d'amenée d'air et une soupape de réduction de pression et dans lequel de l'air épuré ou un autre gaz est contenu à une forte surpression.
